# EUROPÄISCHE PATENTSCHRIFT

(11) **EP 2 754 841 B1**
(45) Veröffentlichungstag und Bekanntmachung des Hinweises auf die Patenterteilung: **08.01.2020**
(21) Anmeldenummer: 14151141.0
(22) Anmeldetag: 14.01.2014
(51) Int. Cl.: E06B 5/16, E06B 1/52

(54) **BRANDSCHUTZVERGLASUNG MIT EINER HOLZTÜR**
FIRE RETARDANT GLAZING WITH WOODEN DOOR
VITRAGE COUPE-FEU AVEC PORTE EN BOIS

(30) Priorität: 14.01.2013 DE 202013100184 U
(43) Veröffentlichungstag der Anmeldung: 16.07.2014
(73) Patentinhaber: Holzbau Schmid GmbH & Co. KG, 73099 Adelberg (DE)
(72) Erfinder: Schmid, Claus, 73099 Adelberg (DE)
(74) Vertreter: Ring & Weisbrodt

(56) Entgegenhaltungen:
- AT-A1- 505 747
- DE-U1-202011 106 510

## Beschreibung

Die Erfindung betrifft eine Brandschutzverglasung zur Vermeidung des Durchtritts von Feuer und Rauch im Brandfall von einem Raum in einen anderen mit einem flächenbündig eingepassten Türblatt, einer darüber angeordneten Oberblende und zu beiden Seiten des Türblatts und der Oberblende rahmenlos angeordneten Glasflächen als seitliche Festelemente.

Eine gattungsgemäße Brandschutzverglasung ist aus dem deutschen Gebrauchsmuster DE 20 2011 106 510 U1 bekannt. Darin wird eine Brandschutzverglasung mit einer Mehrzahl von nebeneinander angeordneten Glasflächen aus Brandschutzscheiben offenbart, in die eine Glastür profilfrei flächenbündig integriert ist. Dies wird im Wesentlichen dadurch ermöglicht, dass die Brandschutzscheiben zwei mittels eines Randverbunds parallel voneinander beabstandete Glasscheiben aufweisen und der vom Randverbund eingeschlossene Raum zwischen den Glasscheiben mit einem Brandschutzgel gefüllt ist, wobei der Randverbund der Brandschutzscheiben im Bereich der Stoßkanten, die unmittelbar an die Glastür angrenzen unter Ausbildung einer Nut nach innen versetzt ist, und im Bereich der seitlichen und/oder oberen Stoßkanten der Glastür die erste der Glasscheiben der Glastür gegenüber der zweiten zur Ausbildung eines Stufenfalzes zurückspringt. Durch die Ausbildung der Stoßkanten der Glastür einerseits und der hierzu korrespondierenden Ausformung der Stoßkanten der seitlichen Festelemente wird ein Anschlagbereich geschaffen, der die flächenbündige Einfassung der Glastür in die Brandschutzverglasung ermöglicht. Darüber hinaus kann dieser Anschlagbereich mittels der in den Stoßkanten vorgesehene Nut noch mit weiteren Funktionalitäten ausgestattet werden, wie mit einer Rauchabdichtung und/oder weiteren Brandschutzmaßnahmen, ohne dass es hierfür die Verwendung einer Zarge bedürfte.

Die DE 20 2011 106 510 U1 offenbart eine Brandschutzverglasung, bei welcher eine Glastür profilfrei unmittelbar wenigstens teilweise an dem seitlichen Festelement verschwenkbar gehalten ist und Brandschutzscheiben zwei mittels eines Randverbunds parallel voneinander beabstandete feuerfeste Glasscheiben aufweisen und der vom Randverbund eingeschlossene Raum zwischen den feuerfesten Glasscheiben mit einem Brandschutzgel gefüllt ist, wobei der Randverbund der Glastür sowie der Randverbund der Brandschutzscheiben im Bereich der Stoßkanten, die unmittelbar an die Glastür angrenzen unter Ausbildung einer Nut nach innen versetzt ist und im Bereich der seitlichen und/oder oberen Stoßkanten der Glastür die erste der Glasscheiben der Glastür gegenüber der Zweiten zur Ausbildung eines Stufenfalzes zurückspringt.

Die AT 505 141 A1 offenbart ein Wandsystem aus Monoblock-Elementen mit parallelen Seitenteilen auf einem innenliegenden Rahmensystem, an dessen einander zugeordneten Stirnflächen Haltesysteme für Befestigungselemente, Dichtelemente und Schlagleisten ausgebildet sind. Dabei schließt jede Stirnfläche der Monoblock-Elemente im Wesentlichen flächenbündig mit den Außenkanten der Seitenteile ab und in jeder Stirnfläche sind zwei parallele und im gleichen Abstand zu den Seitenteilen verlaufende Nuten zur Aufnahme der Befestigungselemente, Dichtelemente und Schlagleisten vorgesehen, wobei nach dem Zusammenbau der Monoblock-Elemente die Außenkanten der Seitenteile frei sichtbar sind.

Nachteiligerweise lassen sich handelsübliche Holztüren in eine derartige Brandschutzverglasung nicht flächenbündig einpassen, da deren Türblätter an einer Zarge angeschlagen werden. Hierzu sind verschiedene Zargenformen und Materialien bekannt, beispielsweise Türumrahmungen aus Holz, Futterzargen oder Stahlzargen. Diese wirken optisch in einer Brandschutzverglasung störend, da sie die gewünschte ungebrochen flächige Anmutung der Verglasung aufbrechen und den klaren einfachen Designcharakter zerstören. In der modernen Architektur ist aber gerade das minimalistische Gestaltungsprinzip, das elementare Werte verkörpert und sichtbar werden lässt, von herausragender Bedeutung.

Der Erfindung liegt in Anbetracht dieses Sachverhalts die **Aufgabe** zugrunde, eine Brandschutzverglasung der eingangs genannten Art derart zu verbessern, dass auch Holztürblätter zargenlos und ohne sichtbare Beschläge flächenbündig in das Glasumfeld integriert werden können, ohne die Brandschutzeigenschaften zu beeinträchtigen.

Die Aufgabe ist erfindungsgemäß durch die Kombination folgender Merkmale an einer Brandschutzverglasung der eingangs genannten Art gelöst:
- Jede Glasfläche besteht aus einer Brandschutzscheibe, die mittels eines Randverbunds parallel voneinander beabstandete Glasscheiben aufweist, wobei der vom Randverbund eingeschlossene Raum zwischen den Glasscheiben mit einem Brandschutzgel gefüllt ist,
- der Randverbund der Brandschutzscheiben ist im Bereich der Stoßkanten, die unmittelbar an das Türblatt angrenzen, unter Ausbildung einer Nut nach innen versetzt,
- im Bereich der seitlichen Stoßkanten des Türblatts springt die eine der Glasscheiben der Brandschutzscheiben gegenüber der anderen zur Ausbildung eines Stufenfalzes zurück,
- das Türblatt besteht aus Holz und/oder Holzwerkstoffen und ist korrespondierend mit den an den Glasflächen ausgebildeten Stufenfalzen mit entsprechenden leistenförmigen Anschlagprofilen versehen,
- das Türblatt ist mit verdeckt angeordneten Beschlägen im Boden (Bodentürschließer) und an der Oberteil schwenkbar gelagert und
- die stoßkantenseitig vorgesehene Nut des Randverbundes der Brandschutzscheiben ist mit einer eingeklebten Leiste aus Holz und/oder Kalziumsilikat versehen, in die eine mit dem Anschlagprofil korrespondierende Ausnehmung in Form eines Stufenfalzes vorgesehen ist.

Überraschenderweise hat sich gezeigt, dass trotz des vergleichsweise dünnen hölzernen Türblatts die zargenlose flächenbündige Einpassung in eine Brandschutzverglasung durch die Kombination obiger Merkmale ohne Beeinträchtigung der Brandsicherheit ermöglicht ist. Erfindungsgemäß wird die Nut des Randverbundes der Brandschutzscheiben an den Stoßkanten mit einer eingeklebten Leiste aus Holz und/oder Kalziumsilikat versehen, in die für die flächenbündige Montage des Türblatts eine mit dem Anschlagprofil korrespondierende Ausnehmung in Form eines Stufenfalzes vorgesehen ist. Dabei kann es zur Verbesserung des Brandschutzes gemäß einer Ausgestaltung der Erfindung vorteilhaft sein, die Leiste und/oder das Türblatt an den Stoßkanten mit einem intumeszierenden Material zu versehen, das im Brandfall vorhandene Spalte zwischen Festelement und beweglichem Element der Brandschutzverglasung verschließt.

In der bevorzugten Ausführungsform der Erfindung besteht die Oberblende ebenfalls aus Holz, um eine verdeckte Aufnahme des oberen Drehlagers des Türblatts in einfacher Weise zu ermöglichen. Zur Halterung der Oberblende an den seitlichen Festelementen aus Brandschutzscheiben ist vorgesehen, die stoßkantenseitig in der Nut des Randverbundes angeordnete Leiste im Bereich der Oberblende breiter auszuführen, eine entsprechende Nut in der Oberblende vorzusehen und derart die Oberblende mittels einer Nut/Feder-Verbindung mit den seitlichen Festelementen in einer Weise zu verbinden, die einerseits flächenbündig ist und andererseits von außen nicht sichtbar ist. Zur Spaltabdichtung im Brandfall kann vorgesehen sein, auch die Oberblende mit Intumeszenzmaterial im Bereich der Stoßkante zur Tür hin zu versehen. Generell können intumeszierende Materialien, die zur Erhöhung des Brandschutzes angewandt werden, jeweils zusätzlich mit einer Dichtungsnut versehen sein, in die eine Dichtung eingesetzt ist, insbesondere eine Lippendichtung. Eine solche Anordnung bietet den Vorteil einer verbesserten Rauchabdichtung insbesondere zu Beginn eines sich ausbreitenden Brandes. Zu diesem Zeitpunkt ist häufig die Auslösetemperatur des intumeszierenden Materials noch nicht erreicht. Gleichzeitig dämpft eine solche Dichtung auch das Türblatt beim Schließvorgang.

Weitere Einzelheiten, Merkmale und Vorteile der Erfindung ergeben sich aus der nachfolgenden Beschreibung der zugehörigen Zeichnung, in der eine Brandschutzverglasung mit integrierter Massivholztür dargestellt ist. In der Zeichnung zeigt:
- Fig. 1: eine erfindungsgemäße Brandschutzverglasung in einer Draufsicht,
- Fig. 2: die Brandschutzverglasung der Fig. 1 in einer horizontal Schnittansicht gemäß Linie I - I,
- Fig. 3: eine Schnittansicht gemäß Linie II - II in vergrößerter Darstellung und
- Fig. 4: die Schnittansicht gemäß Linie I - I ebenfalls in vergrößerter Darstellung.

In Fig. 1 der Zeichnung ist eine erfindungsgemäße Brandschutzverglasung 1 zur Vermeidung des Durchtritts von Feuer und Rauch im Brandfall von einem Raum in einen anderen in der Draufsicht dargestellt. Die Brandschutzverglasung 1 weist zwei aus Brandschutzscheiben 2 bestehende, mit Abstand nebeneinander angeordnete Glasflächen A und C auf, zwischen denen eine innere Fläche B mit einer Massivholztür 3 angeordnet ist, über der ein oberes Festelement 4 (Oberblende), ebenfalls aus Holz, angeordnet ist. Die Massivholztür 3 weist ein Türblatt 5 auf, das mittels eines innenliegenden und damit nicht sichtbaren Drehlagers 7 an der Oberblende 4 und mittels eines innenliegenden und damit nicht sichtbaren Bodentürschließers 8 im Boden 6 verschwenkbar gehalten ist. Die Drehachse der Massivholztür verläuft somit zentrisch innenliegend im Türblatt, wie insbesondere in den Fig. 3 und 4 entnehmbar ist.

Die Massivholztür 3 ist weiterhin mit einem Schlosskasten 9 versehen, der mit einer in der Zeichnung nicht dargestellten Schließmimik in der Glasfläche A zusammenwirkt, so dass die Massivholztür 3 über die Betätigung des Handgriffs 10 geschlossen oder geöffnet werden kann.

Fig. 2 stellt einen Horizontalschnitt durch die Brandschutzverglasung entlang der Linie I - I gemäß Fig. 1 dar. Wie darin zu erkennen ist, besteht jede Brandschutzscheibe 2 aus zwei parallel zueinander mittels eines Randverbundes 13 aus Polyurethan beabstandeten Glasscheiben 11, 12 bzw. 19, 20 aus Einscheibensicherheitsglas. Der von den Glasscheiben 11, 12 bzw. 19, 20 und dem Randverbund 13 eingeschlossene Raum ist mit einem Brandschutzgel 14 gefüllt. Die Glasscheiben 11, 12 bzw. 19, 20 sind jeweils 8 mm stark, wobei der Abstand der Innenflächen voneinander 28 mm beträgt. Die Dicke jeder Brandschutzscheibe 2 beträgt 44 mm von Außenfläche zu Außenfläche gemessen.

Das Brandschutzgel 14 wird beispielsweise als Hydrogel aus einer NaCl/MgCl₂ Salzlösung unter Zugabe polymerisierbarer Verbindungen und einem Polymerisationsbeschleuniger in Wasser entweder vor dem Einfüllen zwischen die Glasscheiben 11, 12 bzw. 19, 20 hergestellt oder in-situ zwischen den Glasscheiben 11, 12 bzw. 19, 20 erzeugt, indem die oben genannten Komponenten miteinander vermischt und direkt in den Hohlraum zwischen den Glasscheiben 11, 12 bzw. 19, 20 eingefüllt werden. Die Polymerisation zum Hydrogel erfolgt dann im nun mit der Mischung ausgefüllten Hohlraum zwischen den Glasscheiben 11, 12 bzw. 19, 20.

In Fig. 3 der Zeichnung ist ein Horizontalschnitt II - II durch die Brandschutzverglasung 1 in der in Fig. 1 entsprechend gekennzeichneten Stelle mit Blickrichtung nach unten zu sehen. Insbesondere ist erkennbar, dass es sich bei der Massivholztür 3 um eine Anschlagtür handelt, die auf der in der Zeichnung rechten Seite über den Bodentürschließer 8 und das mit der Oberblende 4 zusammenwirkende Drehlager 7 zentrisch angeschlagen ist, wobei am Türblatt 5 an der linken und rechten Stoßkante jeweils ein Anschlagprofil 15 bzw. 16 einstückig mit dem Türblatt in Form einer Stufenfalzung ausgebildet ist. Das Anschlagprofil 15 bzw. 16 erstreckt sich jeweils über die gesamte Länge der Stoßkante. Aufgrund der zentrischen Anordnung der Drehachse sind die leistenförmigen Anschlagprofile 15, 16 diagonal zueinander frontseitig bzw. rückseitig angeordnet, so dass im Schließzustand an der Tür sowohl die linke als auch die rechte Stoßkante abgedichtet sind. Zur Erhöhung der Dichtwirkung sind die Abdeckprofile 15 und 16 innenseitig mit je einer sich über die gesamte Länge erstreckenden Dichtungsanordnung 17 bzw. 18 versehen.

Mit den durch die Stufenfalzung des Türblattes 5 der Massivholztür 3 gebildeten Anschlagprofilen 15 und 16 wirken im Schließzustand entsprechende Stufenfalze an den beiderseits der Tür befindlichen Brandschutzscheiben 2 zusammen. Hierzu ist vorgesehen, dass im Bereich der seitlichen Stoßkanten die eine der die Brandschutzscheibe bildenden Glasscheiben 11 bzw. 19 gegenüber der zweiten Glasscheibe 12 bzw. 20 zur Ausbildung eines Stufenfalzes zurückspringt und entsprechend stoßkantenseitig der Randverbund 13 unter Bildung einer Nut nach innen versetzt ist. In der derart gebildeten Nut der links und rechts der Massivholztür 3 angeordneten Brandschutzscheiben 2 ist jeweils eine sich über die gesamte Länge erstreckende Holzleiste 21 verankert, die mittels einer Stufenfalzung den Gegenanschlag für die Anschlagprofile 15 und 16 der Massivholztür 3 im Schließzustand bildet. Dabei ist die zum Türspalt hin gerichtete Fläche der Holzleisten mit einem intumeszierenden Profilstreifen 22 versehen, der im Brandfall den Türspalt verschließt.

Die abmessungsmäßige Gestaltung der oben beschriebenen Anordnung ist so gewählt, dass die Massivholztür 3 flächenbündig zu den links und rechts angeordneten Brandschutzscheiben 2 der Brandschutzverglasung verläuft und somit eine Gesamtoptik erzielt wird, die ohne störende Beschläge oder hervorspringende Teile einen klaren funktionalen ästhetischen Eindruck vermittelt.

Der in Fig. 4 der Zeichnung dargestellte Horizontalschnitt gemäß Linie I - I in vergrößerter Darstellung zeigt wiederum das in Zusammenhang mit Fig. 3 beschriebene Prinzip der Integrierung der Massivholztür 3 in eine Brandschutzverglasung, wobei zusätzlich erkennbar ist, dass auch im Bereich des Türschlosses im Brandfall wirksame intumeszierende Profilstreifen vorgesehen sind, die dort vorhandene Türspalte im Brandfall über den Aufschäumvorgang verschließen.

### Bezugszeichenliste

- A: Glasfläche
- B: innere Fläche
- C: Glasfläche
- 1: Brandschutzverglasung
- 2: Brandschutzscheiben
- 3: Massivholztür
- 4: oberes Festelement (Oberteil)
- 5: Türblatt
- 6: Boden
- 7: Drehlager
- 8: Bodentürschließer
- 9: Schlosskasten
- 10: Handgriff
- 11: Glasscheibe
- 12: Glasscheibe
- 13: Randverbund
- 14: Brandschutzgel
- 15: Anschlagprofil
- 16: Anschlagprofil
- 17: Dichtungsanordnung
- 18: Dichtungsanordnung
- 19: Glasscheibe
- 20: Glasscheibe
- 21: Holzleiste
- 22: Intumeszenzstreifen

## Patentansprüche

1. Brandschutzverglasung zur Vermeidung des Durchtritts von Feuer und Rauch im Brandfall von einem Raum in einen anderen mit einem flächenbündig eingepassten Türblatt, einem darüber angeordneten Oberteil und zu beiden Seiten des Türblatts und dem Oberteil rahmenlos angeordneten Glasflächen als seitliche Festelemente,
mit derKombination folgender Merkmale:
1.1 Jede Glasfläche besteht aus einer Brandschutzscheibe (2), die mittels eines Randverbunds (13) parallel voneinander beabstandete Glasscheiben (11, 12 bzw. 19, 20) aufweist, wobei der vom Randverbund (13) eingeschlossene Raum zwischen den Glasscheiben (11, 12 bzw. 19, 20) mit einem Brandschutzgel (14) gefüllt ist,
1.2 der Randverbund (13) der Brandschutzscheiben (2) ist im Bereich der Stoßkanten, die unmittelbar an das Türblatt (5) angrenzen, unter Ausbildung einer Nut nach innen versetzt,
1.3 im Bereich der seitlichen Stoßkanten des Türblatts (5) springt die eine der Glasscheiben (11 bzw. 19) der Brandschutzscheiben (2) gegenüber der anderen (12 bzw. 20) zur Ausbildung eines Stufenfalzes zurück,
1.4 das Türblatt (5) ist mit verdeckt angeordneten Beschlägen (8 bzw. 7) im Boden, insbesondere mit einem Bodentürschließer, und an der Oberteil (4) schwenkbar gelagert, **gekennzeichnet durch** die folgende Merkmale:
1.5 das Türblatt (5) besteht aus Holz und/oder Holzwerkstoffen und ist korrespondierend mit den an den Glasflächen (A, C) ausgebildeten Stufenfalzen mit entsprechenden leistenförmigen Anschlagprofilen (15, 16) versehen, und
1.6 die stoßkantenseitig vorgesehene Nut des Randverbundes (13) der Brandschutzscheiben (2) ist mit einer eingeklebten Leiste (21) aus Holz und/oder Kalziumsilikat versehen, in die eine mit dem Anschlagprofil (15 bzw. 16) korrespondierende Ausnehmung in Form eines Stufenfalzes vorgesehen ist.

2. Brandschutzverglasung nach Anspruch 1, **dadurch gekennzeichnet, dass** die Holzleiste (21) und/oder das Türblatt (5) an den Stoßkanten mit einem intumeszierenden Material (22) versehen ist.

3. Brandschutzverglasung nach Anspruch 1 oder Anspruch 2, **dadurch gekennzeichnet, dass** das Oberteil (4) aus Holz und/oder Holzwerkstoffen besteht.

4. Brandschutzverglasung nach Anspruch 3, **dadurch gekennzeichnet, dass** die stoßkantenseitig in der Nut des Randverbundes (13) angeordnete Leiste (21) im Bereich des Oberteils (4) breiter ausgeführt ist und dass eine entsprechende Nut im Oberteil derart ausgebildet ist, dass das Oberteil mittels einer Nut/Federverbindung mit den Brandschutzscheiben (2) verbindbar ist.

5. Brandschutzverglasung nach einem der Ansprüche 1 bis 4, **dadurch gekennzeichnet, dass** das Oberteil (4) im Bereich der Stoßkante zum Türblatt (5) hin mit einem Streifen (22) aus Intumeszenzmaterial versehen ist.

6. Brandschutzverglasung nach Anspruch 5, **dadurch gekennzeichnet, dass** in Streifen (22) aus Intumeszenzmaterial eine Dichtungsnut vorgesehen ist, in die eine Lippendichtung einsetzbar ist.

## Claims

1. A fire resistant glazing for preventing fire and smoke from penetrating from one room into another in case of fire, comprising a flush-fitted door leaf, an upper part arranged above this one and glass surfaces mounted without frames as lateral fixed elements on both sides of the door leaf and the upper part,
comprising the combination of the following features:
1.1 each glass surface consists of a fire protection pane (2), which comprises glass panes (11, 12 or 19, 20) spaced apart in parallel from each other by means of an edging compound (13), wherein the space enclosed by the edging compound (10) between the glass panes (11, 12 or 19, 20) is filled with a fire protection gel (14),
1.2 the edging compound (13) of the fire protection panes (2) is offset inwards while forming a groove in the area of the abutting edges which are directly adjacent to the door leaf (5),
1.3 in the area of the lateral abutting edges of the door leaf (5) the one of the glass panes (11 or 19) of the fire protection panes (2) is set back with respect to the other one (12 or 20) for forming a stepped rabbet,
1.4 the door leaf (5) is arranged on the floor by means of fittings (8 or 7) that are arranged in a covered manner, in particular by means of a floor spring, and on the upper part (4) in a pivoting manner, **characterized by** the following features:
1.5 the door leaf (5) is made of wood and/or wooden materials and is provided with corresponding strip-shaped stop profiles (15, 16) that correspond to the stepped rabbets formed on the glass surfaces (A, C), and
1.6 the groove of the edging compound (13) of the fire protection panes (2), which groove is provided on the side of the abutting edges, is provided with a stuck in lath (21) made of wood and/or calcium silicate, in which lath (21) a recess in the form of a stepped rabbet that corresponds to the stop profile (15 or 16) is provided.

2. A fire resistant glazing according to claim 1, **characterized in that** the wooden lath (21) and/or the door leaf (5) is/are provided with an intumescent material (22) at the abutting edges.

3. A fire resistant glazing according to claim 1 or claim 2, **characterized in that** the upper part (4) is made of wood and/or wooden materials.

4. A fire resistant glazing according to claim 3, **characterized in that** the lath (21) arranged in the groove of the edging compound (13) on the side of the abutting edges is larger in the area of the upper part (4) and that a corresponding groove is formed in the upper part, such that the upper part can be connected to the fire protection panes (2) by means of a tongue-groove connection.

5. A fire resistant glazing according to one of the claims 1 to 4, **characterized in that** the upper part (4) is provided with a strip (22) of intumescent material in the area of the abutting edge towards the door leaf (5).

6. A fire resistant glazing according to claim 5, **characterized in that** a sealing groove is provided in the strip (22) of intumescent material, into which sealing groove a lip seal can be inserted.

## Revendications

1. Vitrage pare-feu pour empêcher le feu et la fumée de passer d'une pièce à une autre en cas d'incendie, comprenant un vantail encastré de façon affleurée, une partie supérieure disposée au-dessus de celui-ci et des surfaces en verre disposés sans cadre des deux côtés du vantail et de la partie supérieure comme des éléments fixes latéraux,
comprenant la combinaison des caractéristiques suivants:
1.1 chaque surface en verre est constituée par une vitre pare-feu (2), qui comprend des plaques en verre (11, 12 ou 19, 20) espacées parallèlement l'une de l'autre par moyen d'un joint périphérique (13), l'espace enfermé par le joint périphérique (13) entre les plaques en verre (11, 12 ou 19, 20) étant rempli d'un gel coupe-feu (14),
1.2 le joint périphérique (13) des vitres pare-feu (2) est décalé vers l'intérieur dans la zone des bords de butée, qui sont directement adjacents au vantail (5), en formant une rainure,
1.3 dans la zone des bords de butée latéraux du vantail (5) l'une des plaques en verre (11 ou 19) des vitres pare-feu (2) recule en arrière par rapport à l'autre (12 ou 20) pour former une feuillure à gradins.
1.4 le vantail (5) est logé sur le sol par moyen de ferrures (8 ou 7) disposées de manière couverte, notamment par moyen d'un ferme-porte au sol, et il est logé sur la partie supérieure (4) de manière pivotant, **caractérisé par** les caractéristiques suivants:
1.5 le vantail est fabriqué en bois et/ou en matériaux de bois et il est muni de profilés de butée correspondants en forme de plinthe (15, 16), qui correspondent aux feuillures à gradins formées sur les surfaces en verre (A, C), et
1.6 la rainure du joint périphérique (13) des vitres pare-feu (2), la rainure étant prévue du côté des bords de butée, est munie d'une plinthe (21) collée en bois et/ou en silicate de calcium, dans laquelle est prévu un évidement en forme d'une feuillure à gradins, qui correspond au profilé de butée (15 ou 16).

2. Vitrage pare-feu selon la revendication 1, **caractérisé en ce que** la plinthe en bois (21) et/ou le vantail (5) est/sont muni(s) d'un matériau intumescent sur les bords de butée.

3. Vitrage pare-feu selon la revendication 1 ou la revendication 2, **caractérisé en ce que** la partie supérieure (4) est fabriquée en bois et/ou en matériaux de bois.

4. Vitrage pare-feu selon la revendication 3, **caractérisé en ce que** la plinthe (21) disposée dans la rainure du joint périphérique (13) du côté des bords de butée est plus large dans la zone de la partie supérieure et qu'une rainure correspondante est formée dans la partie supérieure, de sorte que la partie supérieure peut être reliée aux vires pare-feu (2) par moyen d'une liaison rainure/languette.

5. Vitrage pare-feu selon l'une des revendications 1 à 4, **caractérisé en ce que** la partie supérieure (4) est munie d'une bande (22) en matériau intumescent dans la zone du bord de butée vers le vantail (5).

6. Vitrage pare-feu selon la revendication 5, **caractérisé en ce qu'**une rainure d'étanchéité est prévue dans la bande (22) en matériau intumescent, dans laquelle rainure d'étanchéité peut être inséré un joint à lèvres.
